# EUROPÄISCHE PATENTSCHRIFT

(11) **EP 0 699 802 B1**
(45) Veröffentlichungstag und Bekanntmachung des Hinweises auf die Patenterteilung: **20.06.2001**
(21) Anmeldenummer: 95111748.0
(22) Anmeldetag: 26.07.1995
(51) Int. Cl.: E01B 29/17

(54) **Schienenverladewagen zum Auf- und Abladen von Langschienen**
Platelayer wagon for loading and unloading long railway rails
Wagon pour le chargement et déchargement des rails longs de voie ferrée

(30) Priorität: 01.09.1994 DE 4431074
(43) Veröffentlichungstag der Anmeldung: 06.03.1996
(73) Patentinhaber: Robel Bahnbaumaschinen GmbH, 83395 Freilassing (DE)
(72) Erfinder: Hertelendi, Josef, D-83395 Freilassing (DE)

(56) Entgegenhaltungen:
- EP-A- 0 466 651
- DE-A- 2 237 159
- DE-U- 29 501 077
- FR-A- 2 264 131
- US-A- 3 635 164

## Beschreibung

Die Erfindung betrifft einen Schienenverladewagen zum Auf- und Abladen von Langschienen mit einem auf Schienenfahrwerken abgestützten Wagenrahmen, auf dem bezüglich der Wagenlängsrichtung endseitig Führungsrollen zur Führung der Langschienen angeordnet sind.

Durch die DE 12 08 326 B bzw. DE 27 34 748 B sind bereits aus einer Vielzahl von miteinander gekuppelten Schienenverladewagen gebildete Schienenverladezüge bekannt. Zur Lagerung der zu transportierenden Langschienen sind am Wagenrahmen befestigte und in Wagen- bzw. Zuglängsrichtung voneinander distanzierte Schienenauflager mit in Wagenquerrichtung hintereinander angeordneten Abstützrollen bekannt. Der zugendseitig im Verladebereich der Langschienen befindliche Schienenverladewagen weist an seinem Stirnende Führungsrollen auf, die zur Lagestabilisierung und Führung der ab- bzw. aufzuladenden Langschienen dienen. Diese Führungsrollen sind unveränderlich mit dem Wagenrahmen verbunden, so daß die Lage der beispielsweise abgeladenen Langschienen in bezug auf die Gleislängsachse nicht verändert werden kann. Die Schienenverladewagen weisen außerdem noch im Bereich jeder Wagenlängsseite in Wagenlängsrichtung verlaufende Kranschienen zur Verfahrbarkeit eines Schienenverladekranes auf.

Aus der US 3 635 164 ist eine Maschine zum Auswechseln von Schienen eines Gleises bekannt. Diese weist einen verfahrbaren Rahmen auf, an dessen Stirnseiten jeweils zwei verstellbare Schienenführungseinrichtungen angeordnet sind. Zweck einer derartigen Anordnung ist das Tauschen der linken gegen die rechte Schiene eines Gleises, damit die Schienenköpfe gleichmäßig abgenutzt werden. Ein Auf- oder Abladen von Schienen ist mit einer solchen Maschine nicht vorgesehen. Die Aufgabe der vorliegenden Erfindung liegt nun in der Schaffung eines Schienenverladewagens der gattungsgemäßen Art, bei dem die Langschienen wahlweise über den gesamten Gleisquerschnitt ablegbar bzw. von irgendeinem Bereich des Gleisquerschnittes aufnehmbar sind.

Diese Aufgabe wird erfindungsgemäß mit einem eingangs beschriebenen Schienenverladewagen dadurch gelöst, daß eine wenigstens zwei Führungsrollen mit einer vertikalen Drehachse aufweisende Schienenführungseinrichtung zur Distanzierung vom Stirnende des Wagenrahmens in Wagenlängsrichtung verschiebbar und um eine vertikale Achse verschwenkbar ausgebildet ist.

Durch diese mit konstruktiv sehr einfachen Maßnahmen erzielbare Ausbildung besteht die Möglichkeit, der ab- bzw. aufzuladenden Langschiene im Bereich zwischen Stirnende des Wagenrahmens und den Führungsrollen eine bestimmte Biegelinie aufzuzwingen. Damit kann die Langschiene problemlos von der am Schienenverladewagen - infolge des Lichtraumprofiles zwangsläufig - geringeren Distanzierung in bezug auf die Wagenlängsachse während des Abladevorganges auf eine größere Distanzierung in bezug auf die Gleislängsachse zur Ablage beispielsweise im Schwellenvorkopfbereich übergeführt werden. Außerdem ist von besonderem Vorteil, daß das bewährte konstruktive Grundkonzept des Schienenverladewagens einschließlich der uneingeschränkten Verfahrbarkeit eines Verladekranes völlig unverändert beibehalten werden kann.

Weitere vorteilhafte Ausbildungen ergeben sich aus den Unteransprüchen.

Im folgenden wird die Erfindung anhand eines in der Zeichnung dargestellten Ausführungsbeispieles näher beschrieben.

Es zeigen:
Fig. 1 eine schematisch vereinfachte Teil-Seitenansicht eines aus mehreren Schienenverladewagen gebildeten Schienenverladezuges, wobei dem letzten, das Ende des Verladezuges bildenden Schienenverladewagen Führungsrollen zum Ab- bzw. Aufladen von Langschienen zugeordnet sind,
Fig. 2 eine vergrößerte Teil-Seitenansicht des endseitigen Schienenverladewagens,
Fig. 3 eine Draufsicht auf den Schienenverladewagen nach Fig. 2 und
Fig. 4 und 5 jeweils eine schematisch vereinfachte Draufsicht auf das mit den Führungsrollen ausgestattete Ende des Schienenverladewagens.

Der in Fig. 1 ersichtliche Schienenverladezug 1 setzt sich aus einer Vielzahl von miteinander gekuppelten, auf Schienenfahrwerken 2 abgestützten und Wagenrahmen 3 aufweisenden Schienenverladewagen 4 zusammen. Auf dem Schienenverladezug 1 gelagerte Langschienen 5 stützen sich auf einer Vielzahl von Schienenauflagern 6 ab, die in Wagenlängsrichtung in gewissen Abständen zueinander angeordnet und jeweils horizontal verschwenkbar mit dem Wagenrahmen 3 verbunden sind. Mit 7 ist ein Auslegerarm eines in Zuglängsrichtung auf mit dem Wagenrahmen 3 verbundenen Kranschienen 8 verfahrbaren Portalkranes 9 zur Übertragung von Zug- bzw. Schubkräften auf die zu verlagernden Langschienen 5 bezeichnet.

An einem Stirnende 10 eines das Zugende bildenden und zum Auf- bzw. Abladen der Langschienen 5 ausgebildeten Schienenverladewagens 11 sind Führungsrollen 12 zur Führung und Lagestabilisierung der auf- bzw. abzuladenden Langschienen 5 vorgesehen.

Wie in Fig. 2 und 3 ersichtlich, bilden die Führungsrollen 12 gemeinsam mit einer etwa parallel zur Gleisebene verlaufenden Tragplatte 13 eine Schienenführungseinrichtung 14. Diese ist um eine senkrecht zur Tragplatte 13 verlaufende Achse 15 drehbar auf einem in Wagenlängsrichtung verlaufenden Tragrahmen 16 befestigt. Dieser setzt sich aus zwei in Wagenlängsrichtung mit Hilfe eines Antriebes 17 teleskopförmig ineinander verschiebbaren Rahmenteilen 18 zusammen.

Das der Schienenführungseinrichtung 14 gegenüberliegende Ende des Tragrahmens 16 ist um eine senkrecht zur Wagenlängsrichtung und horizontal verlaufende Achse 19 und zusätzlich um eine vertikal verlaufende Achse 20 verschwenkbar am Wagenrahmen 3 befestigt. Zur Höhenverstellung des Tragrahmens 16 bzw. der Schienenführungseinrichtung 14 ist ein Verstellantrieb 21 vorgesehen. Mit Hilfe eines weiteren, senkrecht zur Wagenlängsrichtung und horizontal verlaufenden Verstellantriebes 22 ist auch zusätzlich eine Querverschwenkung der Schienenführungseinrichtung 14 möglich. Wie insbesondere in Fig. 3 ersichtlich, sind insgesamt zwei in Wagenquerrichtung voneinander distanzierte und jeweils - im eingeschobenen Zustand - unterhalb einer Kranschiene 8 angeordnete Tragrahmen 16 mit jeweils einer eigenen Schienenführungseinrichtung 14 vorgesehen.

Die Führungsrollen 12 jeder Schienenführungseinrichtung 14 setzen sich aus in Wagenquerrichtung voneinander distanziert angeordneten, um eine vertikale Drehachse 23 drehbar gelagerten Vertikalrollen 24 und im unteren Endbereich zwischen diesen vorgesehenen Horizontalrollen 25 zusammen, wobei um die letzteren eine horizontal und senkrecht zur Maschinenlängsrichtung verlaufende Achse 26 drehbar auf der Tragplatte 13 gelagert sind. Damit werden praktisch zwei Führungskanäle zur Führung zweier in Wagenquerrichtung voneinander distanzierter Langschienen 5 geschaffen. Auf der Tragplatte 13 sind weitere, in Richtung zur Anlenkung des Tragrahmens 16 von den Vertikalrollen 24 distanzierte Umlenkrollen 27 vorgesehen. Diese sind jeweils auf vertikalen bzw. senkrecht zur Tragplattenebene verlaufenden Bolzen 28 drehbar gelagert. Zur Verschwenkung der Tragplatte 13 mitsamt den Führungsrollen 12 und Umlenkrollen 27 um die Achse 15 ist ein Verschwenkantrieb 29 vorgesehen.

Zusätzlich zu den in Wagenlängsrichtung verschiebbar gelagerten Führungsrollen 12 der Schienenführungseinrichtung 14 sind weitere Führungs- bzw. Umlenkrollen 30 mit einer vertikalen Drehachse 31 am Stirnende 10 des Wagenrahmens 3 gelagert. In Wagenquerrichtung gesehen, sind zwischen diesen Umlenkrollen 30 jeweils im unteren Endbereich Abstützrollen 32 mit einer horizontal und senkrecht zur Wagenlängsrichtung verlaufenden Drehachse 33 vorgesehen. Diese Führungs- bzw. Umlenkrollen 30 und Abstützrollen 32 sind in vertikaler Richtung zwischen der durch die Kranschienen 8 gebildeten Ebene und den Tragrahmen 16 positioniert. Zwischen den beiden Tragrahmen 16 befindet sich eine höhenverstellbar gelagerte Arbeitskabine 34 mit einer zentralen Steuereinrichtung 35.

Während der Überstellfahrt des Schienenverladezuges 1 sind die beiden Tragrahmen 16 eingefahren, so daß sich die Schienenführungseinrichtungen 14 jeweils unterhalb des Stirnendes 10 des Wagenrahmens 3 befinden (siehe strichpunktierte Linien in Fig. 3). Am Einsatzort werden die beiden Schienenführungseinrichtungen 14 unter Beaufschlagung der beiden Antriebe 17 in die Arbeitsposition (Fig. 2,3) ausgefahren. Als nächstes wird mit Hilfe des Auslegerarmes 7 des Portalkranes 9 das Ende einer abzuladenden Langschiene 5 erfaßt, in Wagenlängsrichtung verschoben und in die einerseits durch die Führungs- bzw. Umlenkrollen 30 und andererseits durch die Führungsrollen 12 gebildeten Führungskanäle eingeführt bzw. abgelegt. Anschließend kann durch wahlweise Beaufschlagung der Verstellantriebe 21,22 und des Verschwenkantriebes 29 das über das Stirnende 10 des Wagenrahmens 3 vorragende Ende der Langschiene 5 auf einen gewünschten Bereich des Gleises, z.B. im Schwellenvorkopfbereich, abgelegt werden. Dadurch wird der Langschiene 5 - wie insbesondere in Fig. 5 ersichtlich - im Bereich zwischen den stirnseitig befindlichen Führungs- bzw. Umlenkrollen 30 und der davon distanzierten Schienenführungseinrichtung 14 eine bestimmte Biegelinie aufgezwungen, wodurch die Langschienen 5 schließlich in einer größeren Distanz zur Gleislängsachse ablegbar sind, als dies auf dem Schienenverladezug 1 möglich ist. Diese Biegelinie kann insbesondere durch entsprechende Beaufschlagung des Verschwenkantriebes 29 verändert werden.

Wie in Fig. 4 und 5 ersichtlich, sind die Langschienen 5 wahlweise entweder jeweils in einem gegenüberliegenden Schwellenvorkopfbereich oder aber auch gemeinsam in einem einzigen Schwellenvorkopfbereich ablegbar. Die Langschienen 5 können aber auch bedarfsweise innerhalb der Schienen des Gleises abgelegt werden, wobei sich der Arbeitseinsatz der Schienenführungseinrichtungen 14 unter Umständen erübrigen kann. Die beschriebene Arbeitsweise ist - in umgekehrter Reihenfolge - natürlich ebenso zum Aufladen von abzutransportierenden und auf dem Gleis vorgelagerten Langschienen 5 möglich.

## Patentansprüche

1. Schienenverladewagen (11) zum Auf- und Abladen von Langschienen (5) mit einem auf Schienenfahrwerken (2) abgestützten Wagenrahmen (3), auf dem bezüglich der Wagenlängsrichtung endseitig Führungsrollen (30) zur Führung der Langschienen (5) angeordnet sind, dadurch gekennzeichnet, daß eine wenigstens zwei Führungsrollen (12) mit einer vertikalen Drehachse (23) aufweisende Schienenführungseinrichtung (14) zur Distanzierung vom Stirnende (10) des Wagenrahmens (3) in Wagenlängsrichtung verschiebbar und um eine vertikale Achse (15;20) verschwenkbar ausgebildet ist.

2. Verladewagen nach Anspruch 1, dadurch gekennzeichnet, daß die Schienenführungseinrichtung (14) auf einem in Wagenlängsrichtung verlaufenden, durch einen Antrieb (17) teleskopförmig verlängerbaren Tragrahmen (16) angeordnet ist.

3. Verladewagen nach Anspruch 2, dadurch gekennzeichnet, daß der zweiteilig ausgebildete Tragrahmen (16) am den Führungsrollen (12) der Schienenführungseinrichtung (14) gegenüberliegenden Ende um eine senkrecht zur Wagenlängsrichtung und horizontal verlaufende Achse (19) verschwenkbar am Wagenrahmen (3) befestigt und zur Verschwenkung mit einem Verstellantrieb (21) verbunden ist.

4. Verladewagen nach einem der Ansprüche 2 oder 3, dadurch gekennzeichnet, daß die Führungsrollen (12) der Schienenführungseinrichtung (14) aus wenigstens zwei jeweils um eine vertikale Drehachse (23) verdrehbar gelagerten, in Wagenquerrichtung voneinander distanzierten Vertikalrollen (24) und einer zwischen diesen in deren unterem Endbereich vorgesehenen Horizontalrolle (25) mit einer horizontal und senkrecht zur Wagenlängsrichtung verlaufenden Achse (26) gebildet sind.

5. Verladewagen nach einem der Ansprüche 1 bis 4, dadurch gekennzeichnet, daß die Führungsrollen (12) der Schienenführungseinrichtung (14) auf einer in einer horizontalen Ebene verlaufenden Tragplatte (13) befestigt sind, die um die vertikale Achse (15) verschwenkbar am Ende des Tragrahmens (16) befestigt ist.

6. Verladewagen nach einem der Ansprüche 1 bis 5, dadurch gekennzeichnet, daß die Tragplatte (13) durch einen Verschwenkantrieb (29) um die vertikale Achse (15) relativ zum Tragrahmen (16) verschwenkbar ausgebildet ist.

7. Verladewagen nach Anspruch 5 oder 6, gekennzeichnet durch weitere, von den Vertikalrollen (24) - in Richtung zum von den Führungsrollen (12) weiter entfernten Ende des Wagenrahmens (3) - distanzierte Umlenkrollen (27), die um einen vertikalen und mit seinem unteren Ende auf der Tragplatte (13) befestigten Bolzen (28) drehbar gelagert sind.

8. Verladewagen nach einem der Ansprüche 1 bis 7, gekennzeichnet durch zwei in Wagenquerrichtung voneinander distanzierte Schienenführungseinrichtungen (14), die jeweils mit einem eigenen, durch einen Antrieb (17) in Wagenlängsrichtung verlängerbaren Tragrahmen (16) verbunden sind.

9. Verladewagen nach einem der Ansprüche 1 bis 8, dadurch gekennzeichnet, daß zusätzlich zu den in Wagenlängsrichtung verschiebbar gelagerten Führungsrollen (12) der Schienenführungseinrichtung (14) weitere Führungs- bzw. Umlenkrollen (30) mit einer vertikalen Drehachse (31) am Stirnende (10) des Wagenrahmens (3) gelagert sind.

10. Verladewagen nach Anspruch 9, dadurch gekennzeichnet, daß jeweils zwischen zwei Führungs- bzw. Umlenkrollen (30) eine Abstützrolle (32) mit einer horizontal und senkrecht zur Wagenlängsrichtung verlaufenden Drehachse (33) am Stirnende (10) des Wagenrahmens (3) angeordnet ist.

## Claims

1. A rail loading wagon (11) for loading and unloading long rails (5), having a wagon frame (3), supported on on-track undercarriages (2), at the ends of which, with respect to the longitudinal direction of the wagon, are arranged guide rollers (30) for guiding the long rails (5), characterized in that a rail guiding device (14), comprising at least two guide rollers (12) with a vertical axis of rotation (23), is designed to be displaceable in the longitudinal direction of the wagon for being distanced from the front end (10) of the wagon frame (3) and pivotable about a vertical axis (15;20).

2. A loading wagon according to claim 1, characterized in that the rail guiding device (14) is arranged on a support frame (16) which extends in the longitudinal direction of the wagon and is telescopically elongatable by a drive (17).

3. A loading wagon according to claim 2, characterized in that, at the end opposite the guide rollers (12) of the rail guiding device (14), the support frame (16) designed in two parts is fastened to the wagon frame (3) for pivoting about an axis (19) extending perpendicularly to the longitudinal direction of the wagon and horizontally and, for pivoting, is connected to an adjustment drive (21).

4. A loading wagon according to one of claims 1, 2 or 3, characterized in that the guide rollers (12) of the rail guiding device (14) are formed by at least two vertical rollers (24), spaced from one another in the transverse direction of the wagon and each being mounted for rotation about a vertical axis of rotation (23), and a horizontal roller (25) provided between these in the lower end region thereof and having an axis (26) extending horizontally and perpendicularly to the longitudinal direction of the wagon.

5. A loading wagon according to one of claims 1 to 4, characterized in that the guide rollers (12) of the rail guiding device (14) are fastened to a carrier plate (13), extending in a horizontal plane, which is fastened to the end of the support frame (16) for pivoting about the vertical axis (15).

6. A loading wagon according to one of claims 1 to 5, characterized in that the carrier plate (13) is designed for pivoting about the vertical axis (15) relative to the support frame (16) by means of a pivot drive (29).

7. A loading wagon according to claim 5 or 6, characterized by further deflection rollers (27), spaced from the vertical rollers (24) - in the direction towards the end of the wagon frame (3) distanced farther from the guide rollers (12) -, which are mounted for rotation about a vertical bolt (28) fastened with its lower end to the carrier plate (13).

8. A loading wagon according to one of claims 1 to 7, characterized by two rail guiding devices (14) spaced from one another in the transverse direction of the wagon, each being connected to a separate support frame (16) elongatable in the longitudinal direction of the wagon by a drive (17).

9. A loading wagon according to one of claims 1 to 8, characterized in that, in addition to the guide rollers (12) of the rail guiding device (14) which are mounted for displacement in the longitudinal direction of the wagon, further guide- or deflection rollers (30) having a vertical axis of rotation (31) are supported on the front end (10) of the wagon frame (3).

10. A loading wagon according to claim 9, characterized in that arranged at the front end (10) of the wagon frame (3), in each case between two guide- or deflection rollers (30), is a support roller (32) having an axis of rotation (33) extending horizontally and perpendicularly to the longitudinal direction of the wagon.

## Revendications

1. Wagon de chargement de rails (11) pour charger et décharger des rails longs (5), avec un châssis de wagon (3) prenant appui sur des trains de roulement sur rails (2) sur lequel sont disposés, relativement à la direction longitudinale du wagon au côté des extrémités, des rouleaux de guidage (30) pour guider les rails longs (5), caractérisé en ce qu'un dispositif de guidage de rails (14) présentant au moins deux rouleaux de guidage (12) avec un axe de rotation vertical (23), en vue de l'espacement de l'extrémité frontale (10) du châssis de wagon (3), est réalisé d'une manière déplaçable dans la direction longitudinale du wagon et d'une manière pivotante autour d'un axe vertical (15 ; 20).

2. Wagon de chargement selon la revendication 1, caractérisé en ce que le dispositif de guidage de rails (14) est disposé sur un châssis de support (16) s'étendant dans la direction longitudinale du wagon, allongeable télescopiquement par une commande (17).

3. Wagon de chargement selon la revendication 2, caractérisé en ce que le châssis de support (16) réalisé en deux parties est fixé à l'extrémité opposée aux rouleaux de guidage (12) du dispositif de guidage de rails (14) au châssis de wagon (3) d'une manière pivotante autour d'un axe (19) s'étendant perpendiculairement à la direction longitudinale du wagon et horizontalement et, en vue du pivotement, est relié à une commande de déplacement (21).

4. Wagon de chargement selon l'une des revendications 1, 2 ou 3, caractérisé en ce que les rouleaux de guidage (12) du dispositif de guidage de rails (14) sont constitués par au moins deux rouleaux verticaux (24) logés chacun d'une manière tournante autour d'un axe de rotation vertical (23), espacés l'un de l'autre dans la direction transversale du wagon et un rouleau horizontal (25) prévu entre ceux-ci dans leur zone d'extrémité inférieure, avec un axe (26) s'étendant horizontalement et perpendiculairement à la direction longitudinale du wagon.

5. Wagon de chargement selon l'une des revendications 1 à 4, caractérisé en ce que les rouleaux de guidage (12) du dispositif de guidage de rails (14) sont fixés sur un plateau de support (13) s'étendant dans un plan horizontal qui est fixé d'une manière pivotante autour de l'axe vertical (15) à l'extrémité du châssis de support (16).

6. Wagon de chargement selon l'une des revendications 1 à 5, caractérisé en ce que la plaque de support (13) est réalisée d'une manière pivotante, par une commande de pivotement (29), autour de l'axe vertical (15) relativement au châssis de support (16).

7. Wagon de chargement selon la revendication 5 ou 6, caractérisé par d'autres rouleaux de renvoi (27) espacés des rouleaux verticaux (24) - en direction de l'extrémité du châssis de wagon (3) espacée davantage des rouleaux de guidage (12) - qui sont logés d'une manière tournante autour d'un boulon vertical (28) et fixé avec son extrémité inférieure sur le plateau de support (13).

8. Wagon de chargement selon l'une des revendications 1 à 7, caractérisé par deux dispositifs de guidage de rails (14) espacés l'un de l'autre dans la direction transversale du wagon qui sont reliés chacun à un châssis de support propre (16) pouvant être allongé dans la direction longitudinale du wagon par une commande (17).

9. Wagon de chargement selon l'une des revendications 1 à 8, caractérisé en ce qu'en plus des rouleaux de guidage (12) du dispositif de guidage de rails (14) logés d'une manière déplaçable dans la direction longitudinale du wagon, d'autres rouleaux de guidage respectivement de renvoi (30) ayant un axe de rotation vertical (31) sont logés à l'extrémité frontale (10) du châssis de wagon (3).

10. Wagon de chargement selon la revendication 9, caractérisé en ce qu'il est disposé respectivement entre deux rouleaux de guidage respectivement de renvoi (30) un rouleau d'appui (32), avec un axe de rotation (33) s'étendant horizontalement et perpendiculairement à la direction longitudinale du wagon, à l'extrémité frontale (10) du châssis de wagon (3).
